# EUROPÄISCHE PATENTSCHRIFT

(11) **EP 3 356 284 B1**
(45) Veröffentlichungstag und Bekanntmachung des Hinweises auf die Patenterteilung: **15.06.2022**
(21) Anmeldenummer: 16774690.8
(22) Anmeldetag: 30.09.2016
(51) Int. Cl.: B67C 3/26

(54) **VORRICHTUNG ZUM BEFÜLLEN EINES BEHÄLTERS MIT EINEM KARBONISIERTEN FÜLLPRODUKT**
DEVICE FOR FILLING A CONTAINER WITH A CARBONATED FILLING PRODUCT
DISPOSITIF DE REMPLISSAGE D'UN RÉCIPIENT AVEC UN PRODUIT DE REMPLISSAGE CARBONATÉ

(30) Priorität: 30.09.2015 DE 102015116577
(43) Veröffentlichungstag der Anmeldung: 08.08.2018
(73) Patentinhaber: Krones AG, 93073 Neutraubling (DE)
(72) Erfinder: BREY, Christian, 93073 Neutraubling (DE); BAUMGARTNER, Sebastian, 93073 Neutraubling (DE)
(74) Vertreter: Nordmeyer, Philipp Werner
(86) Internationale Anmeldenummer: PCT/EP2016/073419
(87) Internationale Veröffentlichungsnummer: WO 2017/055545

(56) Entgegenhaltungen:
- WO-A1-2007/016958
- WO-A1-2015/018633
- DE-U1- 29 513 031
- FR-A- 1 283 986
- US-A- 3 626 996
- US-A- 5 413 153
- US-A1- 2013 299 044

## Beschreibung

### Technisches Gebiet

Die vorliegende Erfindung betrifft eine Vorrichtung zum Befüllen eines Behälters mit einem karbonisierten Füllprodukt in einer Getränkeabfüllanlage, umfassend mindestens ein Gasventil zum Zuführen eines Gases in den Behälter zum Spülen und/oder Vorspannen des Behälters zur Befüllung, sowie ein Füllventil zum Schalten des Füllproduktstroms in den Behälter.

### Stand der Technik

Beim Befüllen eines Behälters mit einem karbonisierten Füllprodukt wird der Behälter in der Regel mit einem Gas gespült, dann mit einem Spanngas vorgespannt und nach dem Befüllen auf Umgebungsdruck entlastet, um dann einem Verschließer zugeführt zu werden. Insbesondere ist ein Vorspannen des Behälters bei Füllsystemen für karbonisierte Getränke erforderlich, um beim Befüllvorgang ein Entbinden des CO₂ aus dem Füllprodukt zu verhindern und so ein übermäßiges Aufschäumen zu verhindern. Zum Vorspannen und Befüllen wird der Behälter gasdicht beispielsweise über eine Zentrierglocke mit dem Füllventil verbunden.

Um dem Behälter für die oben beschriebenen Vorgänge Gas zuzuführen beziehungsweise Gas von diesem abzuführen, müssen entsprechende Gasleitungen und Gasventile bereitgestellt werden. Die Gasventile sind in der Regel in einem eigenen Ventilblock vorgesehen und umfassen jeweils eigene Aktoren und eine eigene Steuerung, für welche entsprechende Zuführungen vorgesehen sein müssen.

Insgesamt erhöht die Bereitstellung der für die Gasventile benötigten Aktoren und Steuerungen die Komplexität des Füllsystems.

Die US 5,413,153 A, WO 2007/016958 A1, WO 2015/018633 A1, US 3,626,996 A, US 2013/299044 A1, und FR 1 283 986 A beschreiben Vorrichtungen zum Befüllen von Behältern mit einem Füllventil und einem Gasventil. Die DE 295 13 031 U1 offenbart eine Vorrichtung mit den Merkmalen des Oberbegriffs des Anspruchs 1.

### Darstellung der Erfindung

Ausgehend von dem bekannten Stand der Technik ist es eine Aufgabe der vorliegenden Erfindung, eine verbesserte Vorrichtung zum Befüllen eines Behälters mit einem karbonisierten Füllprodukt anzugeben.

Diese Aufgabe wird mittels einer Vorrichtung mit den Merkmalen des Anspruchs 1 gelöst. Vorteilhafte Ausgestaltungen ergeben sich aus den Unteransprüchen.

Entsprechend wird eine Vorrichtung zum Befüllen eines Behälters mit einem karbonisierten Füllprodukt in einer Getränkeabfüllanlage vorgeschlagen, umfassend ein Gasventil zum Zuführen eines Gases in den Behälter, wobei das Gasventil über eine Gasventilfeder in einen vorgegebenen Schaltzustand vorgespannt ist, ein Füllventil zum Zuführen des Füllprodukts in den Behälter, wobei das Füllventil über eine Füllventilfeder in einen vorgegebenen Schaltzustand vorgespannt ist, und wobei das Gasventil und das Füllventil mit einem gemeinsamen Aktor zum Schalten zwischen einem geöffneten und einem geschlossenen Schaltzustand wirkverbunden sind. Erfindungsgemäß bringt die Gasventilfeder eine sich von der Füllventilfeder unterscheidende Federkraft auf.

Die Federkräfte können insbesondere unterschiedlich sein, wenn sich die Federkonstanten, der Aufbau und/oder die Vorspannungen der Gasventilfeder und der Füllventilfeder voneinander unterscheiden. Dies ergibt sich unter anderem daraus, dass die von einer Feder ausgeübte Federkraft idealisiert proportional zu deren Auslenkung und deren Federkonstante ist. Die Vorspannung lässt sich entsprechend über die Auslenkung einstellen. Mittels eines sich voneinander unterscheidenden Aufbaus der Federn, beispielsweise durch die Kombination zweier Federn unterschiedlicher Federkonstanten, die Kombination zweier unterschiedlich langer Federn und/oder die Kombination zweier identischer Federn lässt sich die aufgebrachte Federkraft ebenfalls variieren.

Durch das Aufbringen unterschiedlicher Federkräfte ist es möglich, dass sich die von dem Aktuator ausgehende Wirkung unterschiedlich auf das Gasventil und das Füllventil auswirkt, so dass trotz des Bereitstellens des gemeinsamen Aktors und des durch den Aktor ausgeübten Hubs unterschiedliche Schaltzeitpunkte für Gasventil und Füllventil bereitgestellt werden können.

Beispielsweise kann die Federkraft, insbesondere die Federkonstante und/oder die Vorspannung, der Gasventilfeder zu der Federkraft , insbesondere der Federkonstante und/oder der Vorspannung, der Füllventilfeder in einem Verhältnis stehen, so dass durch eine von dem Aktor ausgehende Kraft, welche sowohl auf die Gasventilfeder als auch die Füllventilfeder wirkt, bewirkt wird, dass sich das eine Ventil in einem geöffneten Schaltzustand und das andere Ventil in einem geschlossenen Schaltzustand befindet. So können die Federkraft, insbesondere die Federkonstante und/oder die Vorspannung, der Gasventilfeder und die Federkraft, insbesondere die Federkonstante und/oder die Vorspannung, der Füllventilfeder in einem Verhältnis derart zueinander stehen, dass aufgrund einer von dem Aktor ausgehenden Kraft sich zunächst nur das Gasventil in einem geöffneten Schaltzustand befindet. Eine derartige Kombination der Schaltzustände, in welchen sich das Gasventil in dem geöffneten Schaltzustand und das Füllventil sich in dem geschlossenen Schaltzustand befindet, wird beispielsweise während einer Vorspülung und/oder einer Vorspannung des Behälters mit einem Gas benötigt.

Entsprechend kann während des Vorspülens und des Vorspannens des Behälters Gas durch das geöffnete Gasventil in den Behälter strömen, während das Füllventil noch geschlossen ist. Dabei dient die Vorspülung des Behälters mit Gas dazu, eine definierte Atmosphäre bereit zu stellen und beispielsweise einen Sauerstoffanteil in dem Behälter zu reduzieren. Das Vorspannen des Behälters dient dazu, einen Abfüllgegendruck im Behälter aufzubauen.

Dass die Gasventilfeder eine sich von der Füllventilfeder unterscheidende Federkraft aufbringt, kann dadurch erreicht werden, dass die Gasventilfeder eine sich von der Füllventilfeder unterscheidende Federkonstante aufweist. Das Aufbringen der unterschiedlichen Federkraft kann zusätzlich oder alternativ auch dadurch erreicht werden, dass die Gasventilfeder und die Füllventilfeder unterschiedlich vorgespannt sind, also im Ruhezustand unterschiedlich weit ausgelenkt sind. Entsprechend können bei unterschiedlicher Vorspannung die Gasventilfeder und die Füllventilfeder auch gleiche Federkonstanten aufweisen.

Unterschiedlich ausgeübte Federkräfte lassen sich auch dadurch erreichen, dass die Gasventilfeder und/oder die Füllventilfeder mindestens zwei Federkomponenten aufweisen kann und bevorzugt jeweils aus mindestens zwei Federn gleicher Federkonstante, unterschiedlicher Federkonstante und/oder unterschiedlicher Länge ausgebildet ist.

Erfindungsgemäß spannt die Gasventilfeder das Gasventil in einen geöffneten Schaltzustand und die Füllventilfeder das Füllventil in einen geöffneten Schaltzustand vor. Entsprechend ist es nötig, um das Gasventil und/oder das Füllventil zu schließen, eine Kraft auf die Gasventilfeder und/oder die Füllventilfeder aufzubringen. Geht von dem Aktor keine auf die Gasventilfeder und/oder die Füllventilfeder wirkende Kraft aus, das heißt, befindet sich der Aktor in einem passiven Schaltzustand, befindet sich das Gasventil und/oder das Füllventil in einem geöffneten Schaltzustand. Dies hat den Vorteil, dass bei einem Ausfall des Aktors beziehungsweise einem Wegfall der vom Aktor auf die Federn wirkende Kraft das Gasventil und/oder das Füllventil stets den geöffneten Schaltzustand einnehmen. Dadurch ist es möglich, trotz eines Ausfalls des Aktors in dem Füllorgan verbleibendes Füllprodukt abzulassen und das Füllorgan zu reinigen und/oder zu sterilisieren. Entsprechend bedarf es zur Reinigung beziehungsweise Sterilisierung des Füllorgans nicht der Funktionsfähigkeit des Aktors.

Wirkt ausgehend vom Aktor eine Kraft auf die in Reihe geschalteten Federn, so deformiert sich zunächst diejenige Feder, welche die kleinere Federkraft ausübt. Erst nachdem die Bewegungsfreiheit der Feder mit der kleineren Federkraft ausgeschöpft ist, beginnt die Feder mit der größeren Federkraft aufgrund der vom Aktor ausgehenden Kraft ein- beziehungsweise auszufedern. Wird die vom Aktor ausgehende Kraft im Anschluss wieder reduziert, so federt zunächst die Feder mit der größeren Federkraft aus beziehungsweise ein. Erst wenn die Feder mit der größeren Federkraft einen maximal möglichen Federhub aufgrund der Reduktion der vom Aktor ausgehenden Kraft vollzogen hat, beginnt auch die Feder mit der kleineren Federkraft ausbeziehungsweise einzufedern.

In einer bevorzugten Weiterbildung sind das Gasventil und das Füllventil mechanisch in Reihe geschaltet. Entsprechend sind die Antriebsseite des Füllventils und des Gasventils miteinander in Reihe geschaltet. Dadurch ist es möglich, dass die Gasventilfeder gemeinsam mit der Füllventilfeder eine mechanische Reihenschaltung bildet.

Durch ein mechanisches in Reihe Schalten des Gasventils und des Füllventils kann bewirkt werden, dass durch Aufbringen einer von dem Aktor ausgehenden Kraft auf die Reihenschaltung zunächst nur das Füllventil oder das Gasventil geschlossen wird. Wobei ein Schließvorgang des sich an zweiter Stelle schließenden Ventils erst erfolgt, wenn der Federhub des sich an erster Stelle schließenden Ventils durch den Aktor erschöpft worden ist.

Umgekehrt kann beispielsweise zuerst das Gasventil oder das Füllventil wieder geöffnet werden, wobei ein Öffnungsvorgang des sich an zweiter Stelle öffnenden Ventils erst dann erfolgt, wenn das sich an erster Stelle öffnende Ventil einen maximal möglichen Federhub ausgeschöpft hat.

Erfindungsgemäß ist die Federkraft, insbesondere die Federkonstante und/oder die Vorspannung, der Gasventilfeder größer als die Federkraft, insbesondere die Federkonstante und/oder die Vorspannung, der Füllventilfeder. Dadurch werden eine Schließreihenfolge sowie eine Öffnungsreihenfolge des Gasventils und des Füllventils festgelegt. Insbesondere wenn das Gasventil und das Füllventil in Reihe geschaltet sind, sind unterschiedliche Schaltzustände zwischen dem Gasventil und dem Füllventil aufgrund eines Schaltzustands des Aktors möglich.

Die größere Federkraft der Gasventilfeder hat zur Folge, dass, wenn der Aktor auf die in Reihe geschaltete Gasventilfeder und Füllventilfeder wirkt, zunächst die Füllventilfeder mit der kleineren Federkraft einen Federhub ausführt. Erst wenn sich die Füllventilfeder nicht weiter deformieren kann, zum Beispiel, weil ein Ventilkegel des Füllventils dichtend einem Ventilsitz des Füllventils aufgenommen ist, beginnt sich die Gasventilfeder aufgrund der vom Aktor ausgehenden Kraft zu deformieren.

Wird die von dem Aktor ausgehende Kraft auf die Gasventilfeder und die Füllventilfeder wieder reduziert, so kann die Füllventilfeder mit der kleineren Federkraft nur dann einen Rückfederhub ausführen, wenn die Gasfeder mit der größeren Federkraft ihren maximalen Rückfederhub ausgeschöpft hat.

Entsprechend ist es möglich, das Gasventil zwischen einem geöffneten Schaltzustand und einem geschlossenen Schaltzustand zu schalten, ohne den Schaltzustand des Füllventils zu verändern. Somit ist es beispielsweise möglich, einen Behälter vorzuspülen und vorzuspannen, wobei das Gasventil sowohl zum Vorspülen des Behälters als auch zum Vorspannen des Behälters geöffnet und geschlossen werden kann und das Füllventil in einem geschlossenen Schaltzustand verbleibt.

In einer weiter bevorzugten Ausführungsform ist der Aktor ein Doppelhubantrieb, bevorzugt ein pneumatischer Doppelhubantrieb. Dadurch ist es möglich, zwei Vorhübe beziehungsweise zwei Rückhübe auf die Gasventilfeder und die Füllventilfeder auszuüben. Beispielsweise kann das Verhältnis der Federkräfte, insbesondere der Federkonstanten und/oder der Vorspannungen, der Gasventilfeder zu der Federkraft der Füllventilfeder derart ausgelegt sein, dass ein erster Vorhub nur das Schließen des Füllventils zur Folge hat. Erst mit dem zweiten Vorhub des Doppelhubantriebs wird dann das Gasventil geschlossen. Umgekehrt bewirkt der erste Rückhub, dass nur das Gasventil geöffnet wird. Durch den zweiten Rückhub kann dann im Anschluss das Füllventil geöffnet werden.

Alternativ kann der erste Vorhub auch zunächst das Schließen des Gasventils und der zweite Vorhub das Schließen des Füllventils bewirken. Umgekehrt bewirkt der erste Rückhub dann, dass nur das Füllventil geöffnet wird. Erst mit dem zweiten Rückhub wird schließlich das Gasventil geöffnet.

Die pneumatische Ausführung des Doppelhubantriebs bietet sich an, da am Füller bereits für andere Funktionen, wie beispielsweise das Anheben und Absenken eines Hubtellers, Druckluft bereitgestellt wird. Darüber hinaus hat ein pneumatischer Doppelhubantrieb den Vorteil, dass bei einem Ausfall des Aktors aufgrund des Wegfalls der Druckluft im Aktor die Gasventilfeder und die Füllventilfeder ihre Ruheposition einnehmen können, in welcher das Gasventil und das Füllventil in der Regel geöffnet sind.

In einer bevorzugten Weiterbildung entspricht ein erster Rückhub des Aktors der vollständigen Ventilöffnung des Gasventils. Dadurch ist es möglich, durch einen Schaltzustand des Aktors das Gasventil in einem geöffneten Schaltzustand zu halten, während das Füllventil in einem geschlossenen Schaltzustand verbleibt. Der Schaltzustand eines geöffneten Gasventils bei einem gleichzeitig geschlossenen Füllventil wird insbesondere für das Vorspülen und Vorspannen eines Behälters benötigt.

In einer weiter bevorzugten Ausgestaltung ist der Aktor ein Einfachhubantrieb, bevorzugt ein pneumatischer Einfachhubantrieb. Entsprechend kommt der Aktor zum Steuern des Gasventils und des Füllventils mit nur einem Antrieb aus. Dabei ist das Verhältnis der Federkräfte, insbesondere der Federkonstanten und/oder der Vorspannungen, der Gasventilfeder und der Füllventilfeder derart zu wählen, dass durch einen Vorhub des Einfachhubantriebs sowohl das Gasventil als auch das Füllventil geschlossen wird.

Da auf das Füllventil und insbesondere auf den Füllventilkegel weitere Kräfte, wie zum Beispiel die Gewichtskraft des Füllventilkegels und/oder ein von dem Füllprodukt ausgehender Überdruck im Ventilinnenraum, wirken, ist es möglich, mittels des Einfachhubantriebs das Gasventil separat von dem Füllventil zwischen einem geöffneten und einem geschlossenen Schaltzustand zu schalten.

In einer Weiterbildung besitzt die Füllventilfeder eine Federkraft, insbesondere über die Einstellung einer entsprechenden Federkonstante und/oder Vorspannung, welche größer, bevorzugt geringfügig größer, ist als die Gewichtskraft eines Füllventilkegels. Dadurch ist es möglich, das Füllventil trotz erfolgtem Rückhub des Einfachhubantriebs in einem geschlossenen Schaltzustand zu halten. Entsprechend wirkt die Gewichtskraft des Füllventilkegels gemeinsam mit dem Überdruck im Ventilinnenraum der Füllventilfeder entgegen, so dass der Füllventilkegel gegen einen Ventilsitz des Füllventils gedrückt wird.

Wird nach erfolgtem Rückhub des Einfachhubantriebs im Ventilinnenraum der Überdruck vollständig abgebaut, hebt die Füllventilfeder den Füllventilkegel aus dem Ventilsitz, wodurch das Füllventil in den geöffneten Schaltzustand geschaltet wird.

Insgesamt stellt der Rückhub des Einfachhubantriebs nur die Grundvoraussetzung für die Einnahme eines geöffneten Schaltzustands des Füllventils dar. Das Schalten in den geöffneten Schaltzustand des Füllventils hängt nach erfolgtem Rückhub des Einfachhubantriebs von dem Verhältnis zwischen der Federkraft der Füllventilfeder, der Gewichtskraft des Füllventilkegels und des Druckes im Ventilinnenraum ab.

In einer weiter bevorzugten Weiterbildung steht eine unterhalb des Füllventils angeordnete Füllproduktauslauföffnung mit einem Spülventil über einen Spülkanal zur Spülung des Behälters in Fluidverbindung.

Dadurch ist es möglich, einen gasdicht an einer Zentrierglocke angepressten Behälter vor dem Füllvorgang mit einem Gas, beispielsweise CO₂, zu spülen. Das Gas, welches beispielsweise aus einer Gasphase eines Füllproduktreservoirs stammt, wird dem Behälter über das geöffnete Gasventil zugeführt. Um den Behälter mit dem Gas zu spülen, ist das Spülventil geöffnet, so dass das Gas, vom Gasventil kommend, den Behälter durchströmt und anschließend durch den Spülkanal, welcher zum Spülventil führt, entweicht.

Wird das Spülventil geschlossen, wobei Gas durch das geöffnete Gasventil weiterhin in den Behälter strömt, wird ein Druckausgleich zwischen dem Behälterinnenraum und dem Ventilinnenraum erreicht, so dass im Ventilinnenraum kein Überdruck mehr besteht, welcher den Füllventilkegel gegen den Füllventilsitz drückt. Entsprechend führt das Schließen des Spülventils zum Abbau des Druckgradienten auf den Füllventilkegel und somit zur Öffnung des Füllventils.

In einer bevorzugten Ausgestaltung ist der Aktor ein proportionaler Antrieb, bevorzugt ein Spindelantrieb. Dadurch ist es möglich, das Gasventil und das Füllventil stufenlos oder schrittweise zwischen einem geöffneten Schaltzustand und einem geschlossenen Schaltzustand zu verstellen.

Entsprechend sind dadurch auch Schaltzustände möglich, in welchen das Gasventil und/oder das Füllventil nur teilweise geöffnet sind.

Dadurch ist es möglich, die Gaszufuhr über das Gasventil anforderungsgerecht einzustellen. Darüber hinaus kann die Fließgeschwindigkeit, mit welcher das Füllprodukt durch das Füllventil in den Behälter strömt, anforderungsgerecht gesteuert werden. So ist es beispielsweise vorteilhaft, zu Beginn des Füllvorgangs den Behälter langsam anzufüllen, um ein Aufschäumen von Füllprodukt im Behälter zu vermeiden. Nach dem Anfüllen kann die Fließgeschwindigkeit des Füllprodukts erhöht werden. Kurz vor Ende des Füllvorganges, beispielsweise in einem Bereich, in welchem sich der Querschnitt des Behälters verjüngt, oder kurz bevor eine maximale Füllhöhe erreicht ist, kann die Fließgeschwindigkeit des Füllprodukts dann wieder reduziert werden. Entsprechend ermöglicht der proportionale Antrieb eine Anpassung der Gaszufuhr sowie der Füllproduktzufuhr an den zu behandelnden Behälter. Der Füllvorgang lässt sich somit leichter auf verschiedene Behältergeometrien abstimmen.

In einer weiter bevorzugten Ausführungsform ist das Gasventil gegenüber einem Füllventilsitz verschiebbar zum Schalten des Füllventils angeordnet. Dadurch kann durch eine Krafteinwirkung des Aktors auf das Gasventil dieses dazu benutzt werden, das Füllventil zu schalten, insbesondere zu schließen. Beispielsweise kann das Gasventil fest mit einem Ventilkegel verbunden sein, wobei eine Hubbewegung des Gasventils zu einem Anheben des Ventilkegels aus dem Ventilsitz beziehungsweise einem Absenken des Ventilkegels in den Ventilsitz führt.

### Kurze Beschreibung der Figuren

Bevorzugte weitere Ausführungsformen und Aspekte der vorliegenden Erfindung werden durch die nachfolgende Beschreibung der Figuren näher erläutert. Dabei zeigen:
- Figur 1: schematisch eine Schnittansicht eines Füllorgans mit einem Doppelhubantrieb, wobei sich ein Gasventil und ein Füllventil in einem geöffneten Schaltzustand befinden,
- Figur 2: schematisch eine Schnittansicht des Füllorgans aus Figur 1, wobei sich das Gasventil und das Füllventil in einem geschlossenen Schaltzustand befinden,
- Figur 3: schematisch eine Schnittansicht eines Füllorgans mit einem Einfachhubantrieb, wobei sich ein Gasventil und ein Füllventil in einem geöffneten Schaltzustand befinden,
- Figur 4: schematisch eine Schnittansicht des Füllorgans aus Figur 3, wobei das Gasventil und das Füllventil sich in einem geschlossenen Schaltzustand befinden,
- Figur 5: schematisch eine Schnittansicht eines Füllorgans mit einem proportionalen Antrieb, wobei sich ein Gasventil und ein Füllventil in einem geöffneten Schaltzustand befinden, und
- Figur 6: schematisch eine Schnittansicht des Füllorgans aus Figur 5, wobei sich das Gasventil und das Füllventil in einem geschlossenen Schaltzustand befinden.

### Detaillierte Beschreibung bevorzugter Ausführungsbeispiele

Im Folgenden werden bevorzugte Ausführungsbeispiele anhand der Figuren beschrieben. Dabei werden gleiche, ähnliche oder gleichwirkende Elemente mit identischen Bezugszeichen bezeichnet. Um Redundanzen zu vermeiden, wird auf eine wiederholte Beschreibung dieser Elemente in der nachfolgenden Beschreibung teilweise verzichtet.

In Figur 1 ist eine Vorrichtung 10 zum Befüllen eines Behälters mit einem karbonisierten Füllprodukt in einer Getränkeabfüllanlage gezeigt, wobei ein Gasventil 20 und ein Füllventil 30 in einem Ventilgehäuse 12 aufgenommen sind. Das Gasventil 20 und das Füllventil 30 stehen dabei über eine Gasventilfeder 22 und eine Füllventilfeder 31 derart miteinander in Wirkverbindung, dass mittels eines Aktors 40, welcher oberhalb des Ventilgehäuses 12 angeordnet ist, je nach Schaltzustand des Aktors 40 das Gasventil 20 und/oder das Füllventil 30 einen geöffneten oder einen geschlossenen Schaltzustand einnehmen können.

Der in Figur 1 gezeigte Aktor 40 ist oberhalb des Ventilgehäuses 12 angeordnet und ist in Form eines pneumatischen Doppelhubantriebs, welcher einen ersten Hubantrieb 44 und einen zweiten Hubantrieb 45 aufweist, ausgebildet. Der erste Hubantrieb 44 und der zweite Hubantrieb 45 können über Druckluftanschlüsse 42 mit Druckluft beaufschlagt werden. Der erste Hubantrieb 44 ist dazu in der Lage, einen ersten Vorhub in Hubrichtung H auszuführen. Der zweite Hubantrieb 45 kann eine zweite Vorhub in Hubrichtung H bereitstellen. Die Hubrichtung H, die von dem Aktor 40 aktive aufgebracht werden kann, zeigt hier in Verschlussrichtung sowohl des Gasventils 20 als auch des Füllventils 30.

Im oberen Bereich des Ventilgehäuses 12 ist das Gasventil 20 angeordnet. Das Gasventil 20 ist in einer Gasventilführung 29 gelagert, welche verschiebbar entlang einer Mittenachse M der Vorrichtung 10 in dem Ventilgehäuse 12 angeordnet ist. Dabei umfasst das Gasventil 20 ein Gasventilverschlussteil 23, welches in der Gasventilführung 29 geführt ist und welches mittels einer Gasventilfeder 22 in einen geöffneten Schaltzustand des Gasventils 20 vorgespannt ist. Die Gasventilfeder 22 stützt sich dazu an der Gasventilführung 29 ab. Das Gasventilverschlussteil 23 und die Gasventilfeder 22 sind konzentrisch zueinander entlang der Mittenachse M der Vorrichtung 10 angeordnet.

Das Gasventilverschlussteil 23 ist in dem in Figur 1 gezeigten Schaltzustand des Gasventils aus seinem Gasventilsitz 24 herausgehoben, so dass sich das Gasventil 20 in einem geöffneten Schaltzustand befindet. Das Gasventil 20 weist eine Gasventilkammer 21 auf, in welche das Gasventilverschlussteil 23 hineinragt und welche in einem unteren Bereich durch den Gasventilsitz 24 begrenzt ist. Die Gasventilkammer 21 ist an einem oberen Bereich sowie seitlich umlaufend durch die Gasventilführung 29 begrenzt. Damit sich das Gasventilverschlussteil 23 relativ zu dem Gasventilsitz 24 in der Gasventilkammer 21 bewegen kann, ist das Gasventilverschlussteil 23 über einen Gasventilbalg 28 gegen die Gasventilführung 29 abgedichtet.

In die Gasventilkammer 21 mündet seitlich eine Gaszuleitung 27 ein, welche beispielsweise ein Gas, welches aus einem Füllproduktreservoir oberhalb eines Füllprodukts abgeleitet wird, bereitstellt.

Ausgehend vom Gasventilsitz 24 erstreckt sich eine Füllventilstange 32 konzentrisch zur Mittenachse M der Vorrichtung 10 nach unten. Dabei bildet der untere Teil der Füllventilstange 32 einen Füllventilkegel 33 des Füllventils 30 aus. Die Füllventilstange 32 ist von einer konzentrisch angeordneten Bohrung durchzogen, welche eine Gasleitung 25 ausbildet und in dem in Figur 1 gezeigten, geöffneten Schaltzustand die Gasventilkammer 21 mit einer Füllproduktauslauföffnung 14 der Vorrichtung 10 verbindet. Entsprechend ist es möglich, über die Gasleitung 25 einem unterhalb der Vorrichtung 10 angeordneten zu befüllenden Behälter 100, welcher beispielsweise gasdicht über eine Zentrierglocke angepresst ist, im geöffneten Schaltzustand des Gasventils 20 ein Gas zuzuführen.

In einem oberen Bereich der Füllventilstange 32 ist eine Füllventilfeder 31 angeordnet, welche konzentrisch um die Füllventilstange 32 herum angeordnet ist und welche sich an einem Vorsprung der Füllventilstange 32 und an einem Vorsprung des Ventilgehäuses abstützt, um die Füllventilstange 32 gemeinsam mit dem Füllventilkegel 33 in einen geöffneten Schaltzustand des Füllventils entgegengesetzt zur Hubrichtung H vorzuspannen. Entsprechend ist in dem in Figur 1 gezeigten Schaltzustand des Füllventils 30 der Füllventilkegel 33 aus seinem Füllventilsitz 34 herausgehoben.

Der Füllventilkegel 33 ist in einem Ventilinnenraum 37 angeordnet, welcher mit einem Füllproduktreservoir in Fluidverbindung steht. Nach oben hin ist der Füllventilkegel 33 mittels eines Füllventilbalgs 36 gegenüber dem Ventilgehäuse 12 abgedichtet. In dem in Figur 1 gezeigten Schaltzustand des Füllventils kann ein sich in dem Ventilinnenraum 37 befindliches Füllprodukt durch den zwischen dem Füllventilkegel 33 und dem Füllventilsitz 34 ausgebildeten Ringspalt hindurch strömen und die Vorrichtung 10 im Bereich der Füllproduktauslauföffnung 14 zur Befüllung eines zu befüllenden Behälters 100 verlassen.

Alternativ oder zusätzlich zu der Verwendung des beschriebenen Füllventilbalgs 36 kann zur Abdichtung des Hubs auch vorteilhaft eine Metall- oder Teflonmembran verwendet werden.

Die in den Figuren 1 und 2 gezeigte Gasventilfeder 22 weist eine größere Federkonstante auf als die Füllventilfeder 31. Damit ist die von der Gasventilfeder 22 ausgeübte Federkraft gemäß der vorliegenden Erfindung größer, als die von der Füllventilfeder 31 ausgeübte Federkraft. Führt der Aktor 40 einen ersten Vorhub aus, so wird dadurch das Gasventilverschlussteil 23 um die Hublänge des ersten Vorhubs in Hubrichtung H nach unten bewegt. Aufgrund der größeren Federkonstante der Gasventilfeder 22 erfährt diese durch den ersten Vorhub keine Deformation. Vielmehr verschiebt die Gasventilfeder 22 die Gasventilführung 29 um die Hublänge des ersten Vorhubs nach unten. Dadurch wird auch die unterhalb der Führung 29 an dieser angeordnete Füllventilstange 32 nach unten verschoben, was zu einer Deformation der Füllventilfeder 31 und gleichzeitig zu einem Absenken des Füllventilkegels 33 in den Füllventilsitz 34 führt.

In diesem Schaltzustand des Aktors 40 ist das Gasventil 20 geöffnet und das Füllventil 30 geschlossen. Dadurch kann beispielsweise eine Spülung oder das Aufbringen einer Vorspannung eines an der Vorrichtung 10 angeordneten zu befüllenden Behälters 100 mit einem Gas erfolgen. Führt der Aktor 40 eine zweite Vorhubbewegung aus, so wird das Gasventilverschlussteil 23 um die Hublänge des zweiten Vorhubs nach unten bewegt. Da in diesem Zustand der Füllventilkegel 33 bereits abdichtend in dem Füllventilsitz 34 aufgenommen ist, kann die Füllventilstange 32 und somit die Gasventilführung 29 nicht weiter abwärts bewegt werden, so dass der zweite Vorhub des Aktors 40 zu einer Deformation der Gasventilfeder 22 führt, welche mit einem Absenken des Gasventilverschlussteils 23 in den Gasventilsitz 24 einhergeht.

Ist der zweite Vorhub des Aktors 40 ausgeführt, liegen die in Figur 2 gezeigten Schaltzustände des Gasventils 20 und des Füllventils 30 vor, wobei sowohl das Gasventil 20 als auch das Füllventil 30 geschlossen sind.

Führt der Aktor 40, ausgehend von den in Figur 2 gezeigten Schaltzuständen des Gasventils 20 und des Füllventils 30, einen ersten Rückhub entgegengesetzt zu der Hubrichtung H aus, so kommt es zunächst zu einer Deformation der Gasventilfeder 22, wodurch das Gasventilverschlussteil 23 aus dem Gasventilsitz 24 herausgehoben wird. Entsprechend kann das Gasventil 20 über den zweiten Vorhub und den ersten Rückhub geschlossen und geöffnet werden, wobei das Füllventil 30 gleichzeitig in einem geschlossenen Schaltzustand verbleibt.

Führt der Aktor 40 nach erfolgtem ersten Rückhub einen zweiten Rückhub aus, bewegt sich die Gasventilführung 29 aufgrund einer Deformation der Füllventilfeder 31 nach oben, wodurch der Füllventilkegel 33 aus dem Füllventilsitz 34 gehoben wird, so dass der in Figur 1 gezeigte Schaltzustand des Gasventils 20 und des Füllventils 30 erreicht ist.

Figur 3 ist eine Vorrichtung 10 zum Befüllen eines Behälters mit einem karbonisierten Füllprodukt in einer Getränkeabfüllanlage zu entnehmen, welche im Gegensatz zu der in den Figuren 1 und 2 gezeigten Vorrichtung einen Aktor 40 in Form eines pneumatischen Einfachhubantriebs aufweist. Mittels des pneumatischen Einfachhubantriebs ist es möglich, einen einzigen Vorhub und einen einzigen Rückhub zu erzeugen.

Führt der Aktor 40 einen Vorhub in Hubrichtung H aus, wird das Gasventilverschlussteil 23 abdichtend in den Gasventilsitz 24 abgesenkt, wodurch das Gasventil 20 einen geschlossenen Schaltzustand einnimmt. Darüber hinaus verursacht der Vorhub des Aktors 40 auch, dass der Ventilkegel 33 abdichtend auf den Ventilsitz 34 abgesenkt wird und somit auch das Füllventil 30 in einen geschlossenen Schaltzustand schaltet.

Entsprechend liegen nach erfolgtem Vorhub des Aktors 40 die in Figur 4 gezeigten geschlossenen Schaltzustände des Gasventils 20 und des Füllventils 30 vor. Führt der Aktor 40 einen Rückhub entgegen der Hubrichtung H aus, hebt die Gasventilfeder 22 das Gasventilverschlussteil 23 aus dem Gasventilsitz 24 heraus, wodurch das Gasventil einen geöffneten Schaltzustand einnimmt.

Die Füllventilfeder 31, deren Federkraft die Summe der Gewichtskräfte des Füllventilkegels 33, der Füllventilstange 32 sowie des Gasventils 20 geringfügig übersteigt, ist dazu in der Lage, nach erfolgtem Rückhub des Aktors 40 den Füllventilkegel 33 aus dem Füllventilsitz 34 heraus zu heben, wenn im Ventilinnenraum 37 und an der Füllproduktauslauföffnung 14 die gleichen Bedingungen und insbesondere die gleichen Drücke herrschen. Entsprechend kann die Vorrichtung 10 nach erfolgtem Rückhub wieder die in Figur 3 gezeigten Schaltzustände des Gasventils 20 und des Füllventils 30 einnehmen.

Liegt jedoch nach erfolgtem Vorhub des Aktors 40, nach welchem das Füllorgan die in Figur 4 gezeigten Schaltzustände des Gasventils 20 und des Füllventils 30 eingenommen hat, in dem Ventilinnenraum 37 ein Überdruck gegenüber dem unter der Füllproduktauslauföffnung 14 vorliegenden Druck vor, beispielsweise dadurch, dass der Ventilinnenraum 37 mit unter Druck stehendem Füllprodukt beaufschlagt ist, ist die Füllventilfeder 31 aufgrund des dann in Schließrichtung zeigenden Druckgradienten nicht dazu in der Lage, nach einem erfolgten Rückhub des Aktors 40 den Füllventilkegel 33 aus dem Füllventilsitz 34 zu heben. Der Überdruck im Ventilraum 37 drückt den Füllventilkegel 33 entsprechend gegen den Füllventilsitz 34. Damit wird ein Öffnen des Füllventils 30 durch den in dem Ventilinnenraum 37 herrschenden Überdruck verhindert, auch wenn der Rückhub bereits zu einem geöffneten Gasventil 20 geführt hat.

Wird nun ein zu befüllender Behälter unter der Füllproduktauslauföffnung 14 der Vorrichtung 10 beispielsweise über eine Zentrierglocke gasdicht angeschlossen, kann zunächst ein Spülgas bei geöffnetem Schaltzustand des Gasventils 20 durch die Gasleitung 25 in den Behälter strömen. Das Spülgas wird dabei bevorzugt aus dem Gasraum über dem Füllprodukt in einem Füllproduktreservoir bereitgestellt.

Radial außerhalb der Füllproduktauslauföffnung 14 und konzentrisch zu dieser ist ein ringförmiger Spülkanal 50 angeordnet, welcher über eine Spülbohrung 52 mit einem nicht gezeigten Spülventil verbunden ist. Das von der Gasleitung 25 in den Behälter strömende Gas kann während eines Spülvorgangs den zu spülenden Behälter durchspülen und über den Spülkanal 50 durch die Spülbohrung 52 ausgeleitet werden.

Wird das Spülventil geschlossen und wird durch die Gasleitung 25 hindurch der Gasstrom in den Behälter weiterhin aufrechterhalten, steigt der Druck in dem Behälter bis auf das Druckniveau des Ventilinnenraums 37 an, welcher ebenfalls mit dem Füllproduktreservoir in Fluidverbindung steht. Herrscht unterhalb des Füllventilkegels 33 im Inneren des Behälters und im Ventilinnenraum 37 der gleiche Druck, wird der Füllventilkegel 33 nicht länger in dem Füllventilsitz 34 gehalten, ist der Druckgradient entsprechend abgebaut und die Füllventilfeder 31 kann den Füllventilkegel 33 aus dem Füllventilsitz 34 heben, sofern der Aktor 40 den Rückhub vollzogen hat. Hat die Füllventilfeder 31 den Füllventilkegel 33 aus dem Füllventilsitz 34 gehoben, liegen wieder die in Figur 3 gezeigten Schaltzustände des Gasventils 20 und des Füllventils 30 vor.

In den Figuren 5 und 6 ist eine Vorrichtung 10 zum Befüllen eines Behälters mit einem karbonisierten Füllprodukt in einer Getränkeabfüllanlage gezeigt, welche einen Aktor 40 in Form eines proportionalen Antriebs in Form eines proportionalen Spindelantriebs aufweist. Dabei weist der Aktor 40 einen Motor 46, welcher an einer Oberseite des Ventilgehäuses 12 angeordnet ist, auf. Bei dem Motor 46 handelt es sich bevorzugt um einen Schrittmotor, mittels dessen eine vorgegebene Drehposition zuverlässig reproduzierbar angefahren werden kann.

Ausgehend von dem Motor 46 erstreckt sich eine Spindel 47 koaxial zur Mittenachse M der Vorrichtung 10 nach unten in das Gasventil 20. Die Spindel 47 ist drehbar in einer Gewindebohrung 48, welche im Gasverschlussteil 23 konzentrisch zu diesem angeordnet ist, aufgenommen. Das Gasverschlussteil 23 ist in der Gasventilführung 29 drehgesichert. Dadurch kann das Gasverschlussteil 23 je nach Drehrichtung der Spindel 47 auf und ab bewegt werden.

Somit ist es möglich, das Gasventil 20 und das Füllventil 30 stufenlos oder schrittweise von einem vollständig geöffneten Schaltzustand zu einem vollständig geschlossenen Schaltzustand zu schalten. Entsprechend sind auch teilweise geöffnete Schaltzustände des Gasventils 20 und des Füllventils 30 möglich. In Bezug auf das Gasventil 20 kann dadurch der dem Behälter zugeführte Gasstrom eingestellt werden.

In Bezug auf das Füllventil 30 ist es möglich, die Fließgeschwindigkeit des Füllprodukts an entsprechende Füllphasen anzupassen. So kann der Füllventilkegel 33 zu Beginn des Füllvorganges nur geringfügig aus dem Füllventilsitz 34 angehoben sein, um ein langsames Anfüllen des Behälters zu ermöglichen. Anschließend kann der Füllventilkegel 33 weiter aus dem Füllventilsitz 34 heraus gehoben werden, um die Fließgeschwindigkeit, mit welcher das Füllprodukt in den Behälter strömt, zu erhöhen. Im letzten Abschnitt des Füllvorganges kann der Füllventilkegel 33 wieder näher auf den Füllventilsitz 34 zu bewegt werden, um ein langsames Füllen zur Annäherung an eine maximale Füllhöhe beziehungsweise an eine Abschaltbedingung bereitzustellen.

Der in den Figuren 5 und 6 gezeigte proportionale Spindelantrieb kann mit den in den Figuren 1 bis 4 gezeigten Füllorganen kombiniert werden.

### Bezugszeichenliste

- 10: Vorrichtung
- 12: Ventilgehäuse
- 14: Füllproduktauslauföffnung
- 100: Behälter
- 20: Gasventil
- 21: Gasventilkammer
- 22: Gasventilfeder
- 23: Gasventilverschlussteil
- 24: Gasventilsitz
- 25: Gasleitung
- 26: Gasauslassöffnung
- 27: Gaszuleitung
- 28: Gasventilbalg
- 29: Gasventilführung
- 30: Füllventil
- 31: Füllventilfeder
- 32: Füllventilstange
- 33: Füllventilkegel
- 34: Füllventilsitz
- 35: Ringdichtung
- 36: Füllventilbalg
- 37: Ventilinnenraum
- 40: Aktor
- 42: Druckluftanschluss
- 44: Erster Hubantrieb
- 46: Motor
- 47: Spindel
- 48: Gewindebohrung
- 45: Zweiter Hubantrieb
- 50: Spülkanal
- 52: Spülbohrung

- H: Hubrichtung
- M: Mittenachse

## Patentansprüche

1. Vorrichtung (10) zum Befüllen eines Behälters mit einem karbonisierten Füllprodukt in einer Getränkeabfüllanlage, umfassend ein Gasventil (20) zum Zuführen eines Gases in den Behälter, wobei das Gasventil (20) über eine Gasventilfeder (22) in einen vorgegebenen Schaltzustand vorgespannt ist, ein Füllventil (30) zum Zuführen des Füllprodukts in den Behälter, wobei das Füllventil (30) über eine Füllventilfeder (31) in einen vorgegebenen Schaltzustand vorgespannt ist, und wobei das Gasventil (20) und das Füllventil (30) mit einem gemeinsamen Aktor (40) zum Schalten zwischen einem geöffneten und einem geschlossenen Schaltzustand wirkverbunden sind, wobei
die Gasventilfeder (22) das Gasventil (20) in einen geöffneten Schaltzustand vorspannt und die Füllventilfeder (31) das Füllventil (30) in einen geöffneten Schaltzustand vorspannt,
**dadurch gekennzeichnet, dass**
die Federkraft der Gasventilfeder (22) größer ist als die Federkraft der Füllventilfeder (31).

2. Vorrichtung (10) gemäß Anspruch 1, **dadurch gekennzeichnet, dass** das Gasventil (20) und das Füllventil (30) mechanisch in Reihe geschaltet sind.

3. Vorrichtung (10) gemäß einem der vorhergehenden Ansprüche, **dadurch gekennzeichnet, dass** der Aktor (40) ein Doppelhubantrieb, bevorzugt ein pneumatischer Doppelhubantrieb, ist.

4. Vorrichtung (10) gemäß Anspruch 3, **dadurch gekennzeichnet, dass** ein erster Rückhub des Aktors (40) der vollständigen Ventilöffnung des Gasventils (20) entspricht.

5. Vorrichtung (10) gemäß Anspruch 1 oder 2, **dadurch gekennzeichnet, dass** der Aktor (40) ein Einfachhubantrieb, bevorzugt ein pneumatischer Einfachhubantrieb, ist.

6. Vorrichtung (10) gemäß Anspruch 5, **dadurch gekennzeichnet, dass** die Füllventilfeder (31) eine Federkraft aufbringt, welche größer, bevorzugt geringfügig größer, ist als die Gewichtskraft eines Füllventilkegels (33) des Füllventils (30).

7. Vorrichtung (10) gemäß Anspruch 1 oder 2, **dadurch gekennzeichnet, dass** der Aktor (40) ein proportionaler Antrieb, bevorzugt ein Spindelantrieb, ist.

8. Vorrichtung (10) gemäß einem der vorhergehenden Ansprüche, **dadurch gekennzeichnet, dass** eine am Ausgang des Füllventils (30) angeordnete Füllproduktauslauföffnung (14) mit einem Spülventil über einen Spülkanal (50) zur Spülung des Behälters mit einem Spülgas in Fluidverbindung steht.

9. Vorrichtung (10) gemäß einem der vorhergehenden Ansprüche, **dadurch gekennzeichnet, dass** das Gasventil (20) gegenüber dem Füllventilsitz verschiebbar zum Schalten des Füllventils (30) angeordnet ist.

10. Vorrichtung (10) gemäß einem der vorhergehenden Ansprüche, **dadurch gekennzeichnet, dass** Gasventilfeder (22) und die Füllventilfeder (31) unterschiedliche Federkonstanten und/oder unterschiedliche Vorspannungen aufweisen.

11. Vorrichtung (10) gemäß einem der vorhergehenden Ansprüche, **dadurch gekennzeichnet, dass** die Federkonstante der Gasventilfeder (22) größer ist als die Federkonstante der Füllventilfeder (31).

12. Vorrichtung (10) gemäß einem der vorstehenden Ansprüche, **dadurch gekennzeichnet, dass** die Gasventilfeder (22) und/oder die Füllventilfeder (31) mindestens zwei Federkomponenten aufweisen, bevorzugt aus mindestens zwei Federn ausgebildet sind.

## Claims

1. Device (10) for filling a container with a carbonated filling product in a beverage filling plant, comprising a gas valve (20) for supplying a gas into the container, wherein the gas valve (20) is biased by a gas valve spring (22) into a predetermined switching state, a filling valve (30) for feeding the filling product into the container, wherein the filling valve (30) is biased by a filling valve spring (31) into a predetermined switching state, and wherein the gas valve (20) and the filling valve (30) are operatively connected to a common actuator (40) for switching between an opened and a closed switching state, wherein
the gas valve spring (22) biases the gas valve (20) into an opened switching state and the filling valve spring (31) biases the filling valve (30) into an open switching state,
**characterised in that**
the spring force of the gas valve spring (22) is greater than the spring force of the filling valve spring (31).

2. Device (10) according to claim 1, **characterised in that** the gas valve (20) and the filling valve (30) are mechanically connected in series.

3. Device (10) according to any of the preceding claims, **characterised in that** the actuator (40) is a double stroke actuator, preferably a pneumatic double stroke actuator.

4. Device (10) according to claim 3, **characterised in that** a first return stroke of the actuator (40) corresponds with the complete valve opening of the gas valve (20).

5. Device (10) according to claim 1 or 2, **characterised in that** the actuator (40) is a single stroke actuator, preferably a pneumatic single stroke actuator.

6. Device (10) according to claim 5, **characterised in that** the filling valve spring (31) applies a spring force which is greater, preferably slightly greater, than the weight force of a filling valve cone (33) of the filling valve (30).

7. Device (10) according to claim 1 or 2, **characterised in that** the actuator (40) is a proportional drive, preferably a spindle drive.

8. Device (10) according to any of the preceding claims, **characterised in that** a filling product outlet opening (14) arranged at the outlet of the filling valve (30) is in fluid communication with a flushing valve via a flushing channel (50) for flushing the container with flushing gas.

9. Device (10) according to any of the preceding claims, **characterised in that** the gas valve (20) is arranged displaceably relative to the filling valve seat for switching the filling valve (30).

10. Device (10) according to any of the preceding claims, **characterised in that** the gas valve spring (22) and the filling valve spring (31) have different spring constants and/or different biases.

11. Device (10) according to any of the preceding claims, **characterised in that** the spring constant of the gas valve spring (22) is greater than the spring constant of the filling valve spring (31).

12. Device (10) according to any of the preceding claims, **characterised in that** the gas valve spring (22) and/or the filling valve spring (31) have at least two spring components, preferably formed from at least two springs.

## Revendications

1. Dispositif (10) pour remplir un récipient avec un produit de remplissage carbonisé dans une installation de remplissage de boissons, comprenant une vanne de gaz (20) pour amener un gaz dans le récipient, dans lequel la vanne de gaz (20) est précontrainte par l'intermédiaire d'un ressort de vanne de gaz (22) dans un état de commutation prédéterminé, une vanne de remplissage (30) pour amener le produit de remplissage dans le récipient, dans lequel la vanne de remplissage (30) est précontrainte par l'intermédiaire d'un ressort de vanne de remplissage (31) dans un état de commutation prédéterminé, et dans lequel la vanne de gaz (20) et la vanne de remplissage (30) sont reliées fonctionnellement à un actionneur commun (40) pour la commutation entre un état de commutation ouvert et un état de commutation fermé, dans lequel
le ressort de vanne de gaz (22) précontraint la vanne de gaz (20) dans un état de commutation ouvert et le ressort de vanne de remplissage (31) précontraint la vanne de remplissage (30) dans un état de commutation ouvert,
**caractérisé en ce que**
la force de ressort du ressort de vanne de gaz (22) est supérieure à la force de ressort du ressort de vanne de remplissage (31).

2. Dispositif (10) selon la revendication 1, **caractérisé en ce que** la vanne de gaz (20) et la vanne de remplissage (30) sont montées en série mécaniquement.

3. Dispositif (10) selon l'une quelconque des revendications précédentes, **caractérisé en ce que** l'actionneur (40) est un entraînement à double course, de préférence un entraînement à double course pneumatique.

4. Dispositif (10) selon la revendication 3, **caractérisé en ce qu'**une première course de retour de l'actionneur (40) correspond à l'ouverture de vanne complète de la vanne de gaz (20).

5. Dispositif (10) selon la revendication 1 ou 2, **caractérisé en ce que** l'actionneur (40) est un entraînement à simple course, de préférence un entraînement à simple course pneumatique.

6. Dispositif (10) selon la revendication 5, **caractérisé en ce que** le ressort de vanne de remplissage (31) applique une force de ressort, laquelle est supérieure, de préférence légèrement supérieure, à la force de poids d'un cône de vanne de remplissage (33) de la vanne de remplissage (30).

7. Dispositif (10) selon la revendication 1 ou 2, **caractérisé en ce que** l'actionneur (40) est un entraînement proportionnel, de préférence un entraînement à broche.

8. Dispositif (10) selon l'une quelconque des revendications précédentes, **caractérisé en ce qu'**une ouverture de sortie de produit de remplissage (14) disposée à la sortie de la vanne de remplissage (30) est en communication fluidique avec une vanne de rinçage par l'intermédiaire d'un canal de rinçage (50) pour rincer le récipient avec un gaz de rinçage.

9. Dispositif (10) selon l'une quelconque des revendications précédentes, **caractérisé en ce que** la vanne de gaz (20) est disposée de manière déplaçable par rapport au siège de vanne de remplissage pour commuter la vanne de remplissage (30).

10. Dispositif (10) selon l'une quelconque des revendications précédentes, **caractérisé en ce que** le ressort de vanne de gaz (22) et le ressort de vanne de remplissage (31) présentent des constantes de ressort différentes et/ou des précontraintes différentes.

11. Dispositif (10) selon l'une quelconque des revendications précédentes, **caractérisé en ce que** la constante de ressort du ressort de vanne de gaz (22) est supérieure à la constante de ressort du ressort de vanne de remplissage (31).

12. Dispositif (10) selon l'une quelconque des revendications précédentes, **caractérisé en ce que** le ressort de vanne de gaz (22) et/ou le ressort de vanne de remplissage (31) présentent au moins deux composants de ressort, de préférence sont formés d'au moins deux ressorts.
